# FASCICULE DE BREVET EUROPEEN

(11) **EP 3 198 212 B1**
(45) Date de publication et mention de la délivrance du brevet: **29.01.2020**
(21) Numéro de dépôt: 15766888.0
(22) Date de dépôt: 23.09.2015
(51) Int. Cl.: F28F 9/02

(54) **PLAQUE COLLECTRICE POUR UN ÉCHANGEUR DE CHALEUR, BOÎTE COLLECTRICE ET ÉCHANGEUR DE CHALEUR**
KOPFPLATTE FÜR EINEN WÄRMETAUSCHER, SAMMELKASTEN UND WÄRMETAUSCHER
HEADER PLATE FOR A HEAT EXCHANGER, HEADER BOX AND HEAT EXCHANGER

(30) Priorité: 24.09.2014 FR 1459041
(43) Date de publication de la demande: 02.08.2017
(73) Titulaire: Valeo Systemes Thermiques, 78320 Le Mesnil-Saint-Denis Cedex (FR)
(72) Inventeur: RIONDET, Christian, F-51110 Bourgogne (FR)
(74) Mandataire: Neuviale, Bertrand
(86) Numéro de dépôt international: PCT/EP2015/071921
(87) Numéro de publication internationale: WO 2016/046290

(56) Documents cités:
- EP-A1- 1 775 540
- DE-A1-102006 057 851
- JP-A- H0 518 690
- JP-A- H10 232 097
- US-A1- 2001 054 496

## Description

La présente invention concerne une plaque collectrice (également appelée collecteur) d'un échangeur de chaleur de véhicule automobile, par exemple pour radiateur de refroidissement du moteur, pour condenseur de climatisation, pour refroidisseur d'air de suralimentation, ainsi qu'une boîte collectrice et un échangeur de chaleur. La présente invention se rapporte en particulier à une plaque collectrice telle que définie par le préambule de la revendication 1, et telle que divulguée par JP 10232097.

On connait déjà, du document JP2005/308366, une plaque collectrice pour un échangeur de chaleur, comprenant une paroi munie d'orifices, destinée à être traversée par des tubes disposés en rangée selon une direction longitudinale. Cette plaque possède une portion centrale de réception des tubes qui est courbée vers l'intérieur ou vers l'extérieur.

On sait que la courbure des plaques collectrices est destinée à éviter autant que possible la détérioration de l'échangeur provoquée par les écarts thermiques locaux qui contraignent fortement le tube et sollicitent la jonction entre la plaque collectrice et les tubes, notamment sur les rayons externes du tube. Cette jonction peut être matérialisée par un joint ou par un brasage ou encore une soudure directe entre le tube et la plaque. A la longue, la jonction peut finir par ne plus être étanche, ce qui met l'échangeur hors service. Une pression élevée de circulation du fluide à l'intérieur de l'échangeur est bien entendu un facteur aggravant de ce phénomène.

Parmi les nombreuses solutions déjà proposées, aucune n'a jusqu'à présent permis d'éliminer complètement ce problème de détérioration de la jonction entre plaque collectrice et tube.

L'invention a pour but de fournir une solution qui remédie à ces inconvénients, en réduisant notamment les contraintes qui s'appliquent sur le tube.

L'invention a tout d'abord pour objet un plaque collectrice pour un échangeur de chaleur selon la revendication 1, comprenant une paroi munie d'orifices, destinée à être traversée par des tubes disposés en rangée selon une direction longitudinale, caractérisée en ce que :
- ladite paroi présente, en section transversale, un profil constitué d'une portion centrale et de deux portions latérales,
- les portions latérales suivent globalement une première courbe d'un premier rayon de courbure,
- la portion centrale suit globalement une seconde courbe d'un second rayon de courbure, plus petit que le premier rayon de courbure.

De préférence, on entend par plus « petit que » le fait de représenter moins que 80% de la valeur de référence. Ainsi, de préférence, le second rayon de courbure doit être inférieur à 80% du premier rayon de courbure.

Selon l'invention, au moins un des orifices possède, dans une direction perpendiculaire aux directions longitudinale et transversale, une projection oblongue de grand axe TW, (également appelée « largeur de l'orifice de passage du tube dans le collecteur ») et, par rapport à un plan passant par des arêtes longitudinales de la paroi, la hauteur des portions latérales est H1 et la hauteur de la portion centrale est H2, et le rapport entre les hauteurs H1, H2 et le grand axe TW respecte les inégalités suivantes : $0,05 < H 1 / TW < 0,2$ $0,05 < H 2 / TW < 0,3$

En respectant ces recommandations, on obtient un échangeur thermique dans lequel la contrainte exercée sur le tube est réduite le plus possible.

De préférence, le grand axe (TW) d'un tube (ou largeur de passage du tube) est compris entre 10 mm et 100 mm.

Dans un mode de réalisation particulier, le collet destiné à recouvrir une partie de la paroi du tube traversant la paroi par cet orifice, fait saillie vers l'extérieur du collecteur. Un tel collet a pour fonction d'améliorer l'étanchéité entre le tube et la plaque collectrice.

Dans une variante particulière de ce mode de réalisation, le collet comporte une gorge pour recevoir un joint interposé entre ledit collet et le tube.

De préférence, les orifices sont espacés d'un pas compris entre 5 mm et 10 mm, de préférence compris entre 6 mm et 8 mm.

Dans un mode de réalisation particulier, la plaque collectrice est formée dans une tôle d'épaisseur comprise entre 0,7 mm et 2 mm, de préférence entre 1 mm et 1,5 mm.

L'invention a également pour objet une boîte collectrice comprenant une plaque collectrice telle que décrite ci-dessus et un couvercle en matière plastique ou métallique, relié à la plaque collectrice par sertissage, collage, brasage ou soudure.

L'invention a aussi pour objet un échangeur de chaleur comprenant une telle boîte collectrice et des tubes.

De préférence, les tubes sont formés dans une tôle d'épaisseur comprise entre 0,1 mm et 0,5 mm, de préférence entre 0,2 mm et 0,3 mm.

De préférence, les tubes sont obtenus électro-soudure, pliage en plusieurs canaux ou agrafage.

L'invention sera mieux comprise à la lecture des figures annexées, qui sont fournies à titre d'exemples et ne présentent aucun caractère limitatif.
La figure 1 est une vue en perspective et en coupe transversale partielle d'une plaque collectrice et d'un tube selon un premier mode de réalisation de l'invention.
La figure 2 est une vue analogue à celle de la figure 1 selon un deuxième mode de réalisation de l'invention.
La figure 3 est une vue analogue à celle de la figure 1 selon un troisième mode de réalisation de l'invention.
La figure 4 est une vue analogue à celle de la figure 1 selon un quatrième mode de réalisation de l'invention.

On se réfère maintenant à la figure 1, sur laquelle on voit la partie supérieure d'un tube 1 de section oblongue. Le tube 1 est présenté ici dans une orientation verticale. La référence à son extrémité supérieure est relative à la direction verticale V sur la figure.

La section oblongue du tube présente les dimensions suivantes :
grand axe TW = 34 mm (entre 10 et 100 mm)
petit axe TT = 1,4 mm (entre 1 et 4 mm, préférentiellement entre 1 et 2 mm)

Le tube est formé dans une tôle d'épaisseur 0,3 mm, par électro-soudure, pliage ou agrafage.

Une plaque collectrice 3, désignée plaque dans la suite, est traversée par le tube 1.

Du fait de la coupe partielle présentée sur la figure, on ne voit qu'une section de cette plaque 3. Cette même section se répète dans la direction longitudinale L de la plaque, autant de fois que la plaque reçoit de tubes, lesquels sont disposés en rangée parallèlement les uns aux autres, selon cette même direction longitudinale L. Le pas d'espacement entre deux tubes voisins est compris entre 5 et 10 mm, préférentiellement entre 6 et 8 mm.

On définit la direction T qui est perpendiculaire à la direction L, globalement dans le plan d'extension de la plaque. La direction T est celle dans laquelle s'étendent les grandes longueurs des extrémités des tubes.

La plaque 3 est formée dans une tôle d'aluminium d'épaisseur comprise entre 0,7 et 2 mm, préférentiellement entre 1 et 1,5 mm, par estampage.

La plaque 3 comporte une paroi 5 munie d'orifices (dont un seul 7 est visible sur la figure, comme expliqué précédemment), bordée par deux retours longitudinaux 9 qui servent au raccordement de la plaque collectrice 5 avec un couvercle (non représenté). Comme cela est connu, le couvercle referme le volume situé au-dessus de la plaque collectrice 5 pour constituer une boîte collectrice. Le raccordement entre la plaque collectrice 5 et le couvercle s'effectue par tout moyen approprié, en fonction notamment de la matière constituant le couvercle. Par exemple, si le couvercle est en matière plastique, le raccordement peut être réalisé par sertissage ou par collage. De même, si le couvercle est en métal, le raccordement peut être réalisé par sertissage, collage, brasage ou soudage. Un joint (non représenté) peut, mais ce n'est pas obligatoire, être interposé entre la paroi extérieure du tube, un couvercle (non représenté), le rebord 9 et la plaque collectrice.

Entre les retours longitudinaux 9 et la paroi 5 munie d'orifices, la plaque collectrice est pliée en formant deux arêtes ou rayons 11.

La paroi 5 munie d'orifices présente, en section transversale, un profil constitué d'une portion centrale 13 et de deux portions latérales 15. Les portions latérales 15 suivent globalement une courbe 17 d'un premier rayon de courbure R1. La portion centrale suit globalement une courbe 19 d'un second rayon de courbure R2, plus petit que le premier rayon de courbure R1. Les deux portions, centrale 13 et latérales 15, forment une bosse vers l'extérieur de l'échangeur, donc vers le bas sur la figure.

Les rayons de courbure R1 et R2 peuvent être définis en mesurant les hauteurs des courbes par rapport au plan défini par les deux arêtes 11 :
On désigne H1 la hauteur des portions latérales 15 et H2 la hauteur de la portion centrale 13. Les rayons R1 et R2 découlent géométriquement de ces valeurs H1, H2 et de la largeur 1 de la plaque dans la direction transversale.

De préférence, afin d'optimiser la diminution de contraintes à la jonction entre le tube 1 et la plaque 3 en raison des dilatations thermiques, le rapport entre les hauteurs H1, H2 et le grand axe TW respecte les inégalités suivantes : $0,05 < H 1 / TW < 0,2$ $0,05 < H 2 / TW < 0,3$

Ici, étant donné que H1 = 2 mm, H2 = 4 mm, TW = 34 mm, les inégalités sont respectées, car $H 1 / TW = 0,058$ $H 2 / TW = 0,12$

L'orifice 7 possède, dans la direction verticale V du dessin, qui est une direction perpendiculaire aux directions longitudinale L et transversale T de la plaque, une projection oblongue de grand axe TW, que l'on désigne aussi plus simplement par largeur TW.

En outre, l'orifice 7 comporte un collet 21 destiné à recouvrir une partie de la paroi du tube 1 traversant la paroi 5 par cet orifice 7, ce collet 21 faisant saillie vers l'extérieur du collecteur. (donc vers le bas sur la figure). Le collet 21 est obtenu par estampage, lors du formage de la plaque 3. A cet effet, la matière est repoussée par un poinçon lors de l'estampage, comme pour le reste de la plaque 3, ce qui rend plus aisée l'opération d'estampage. Un inconvénient de cet agencement est que le tube 1 est moins facile à insérer dans l'orifice 7 lors de l'assemblage du collecteur, car l'extrémité du collet 21 par laquelle le tube 1 doit être inséré est un peu plus étroite. En revanche, cet agencement est avantageux en ce qu'il réduit encore davantage les contraintes appliquées au tube 1. Il est donc plus favorable à la longévité de l'échangeur.

La plaque 3 peut comporter une gorge (non représentée) pour recevoir un joint d'étanchéité (non représenté) interposé entre un couvercle (non représenté) et la plaque 3.

Le mode de réalisation de la figure 2 se distingue du précédent en ce que le collet 21' fait saillie de la paroi vers l'intérieur de l'échangeur, c'est-à-dire vers le haut sur la figure. Les autres indications fournies relativement à la figure 1 sont valables pour cette figure 2.

Le mode de réalisation de la figure 3 se distingue du précédent en ce que la portion centrale 13' du profil forme une bosse vers l'intérieur de l'échangeur, c'est-à-dire vers le haut sur la figure. Les autres indications fournies relativement aux figures 1 et 2 sont valables pour cette figure 3.

Le collet 21' présente l'avantage qu'il facilite l'assemblage de l'échangeur car les tubes sont plus faciles à insérer dans les orifices que dans le mode de réalisation de la figure 1.

Cette forme de réalisation est aussi avantageuse en ce qui concerne la réduction de contraintes exercées sur le tube 1.

Le mode de réalisation de la figure 4 diffère du précédent par le fait que la plaque collectrice 3' comprend une gorge 23 dans laquelle un joint (non représenté) peut être inséré pour assurer l'étanchéité avec un couvercle (non représenté).

L'invention n'est pas limitée aux modes de réalisation présentés et d'autres modes de réalisation apparaîtront clairement à l'homme du métier.

## Revendications

1. Plaque collectrice (3) pour un échangeur de chaleur, comprenant une paroi (5) munie d'orifices (7), destinée à être traversée par des tubes (1) disposés en rangée selon une direction longitudinale (L), pour laquelle :
- ladite paroi (5) présente, en section transversale (T), un profil constitué d'une portion centrale (13, 13') et de deux portions latérales (15),
- les portions latérales (15) suivent globalement une première courbe (17) d'un premier rayon de courbure (R1),
- la portion centrale (13, 13') suit globalement une seconde courbe (19) d'un second rayon de courbure (R2), plus petit que le premier rayon de courbure (R1),
la plaque collectrice (3) étant pliée en formant deux arêtes (11) entre des retours longitudinaux (9) et la paroi (5), la plaque collectrice étant **caractérisée en ce que** au moins un des orifices (7) comporte un collet (21) destiné à recouvrir une partie de la paroi du tube (1) traversant la paroi (5) par cet orifice, et dans laquelle au moins un des orifices (7) possède, dans une direction perpendiculaire aux directions longitudinale et transversale, une projection oblongue de grand axe TW, et dans laquelle, par rapport à un plan passant par des arêtes longitudinales (11) de la paroi, la hauteur des portions latérales (15) est H1 et la hauteur de la portion centrale (13) est H2, et dans lequel le rapport entre les hauteurs H1, H2 et le grand axe TW respecte les inégalités suivantes : $0,05 < H 1 / TW < 0,2$ $0,05 < H 2 / TW < 0,3$

2. Plaque collectrice selon la revendication précédente, dans laquelle le grand axe TW est compris entre 10 mm et 100 mm.

3. Plaque collectrice selon l'une quelconque des revendications précédentes, dans laquelle le collet (21) fait saillie vers l'extérieur du collecteur.

4. Plaque collectrice selon l'une quelconque des revendications précédentes, dans laquelle les orifices sont espacés d'un pas compris entre 5 mm et 10 mm, de préférence compris entre 6 mm et 8 mm.

5. Plaque collectrice selon l'une quelconque des revendications précédentes, formée dans une tôle d'épaisseur comprise entre 0,7 mm et 2 mm, de préférence entre 1 mm et 1,5 mm.

6. Boîte collectrice comprenant une plaque collectrice (3) selon l'une quelconque des revendications précédentes et un couvercle en matière plastique ou métallique, relié à la plaque collectrice par sertissage, collage, brasage ou soudure.

7. Boîte collectrice selon la revendication précédente, comportant une gorge pour recevoir un joint interposé entre la plaque collectrice et le couvercle.

8. Echangeur de chaleur comprenant une boîte collectrice selon l'une des revendications 6 et 7 et des tubes formés dans une tôle d'épaisseur comprise entre 0,1 mm et 0,5 mm, de préférence entre 0,2 mm et 0,3 mm.

9. Echangeur de chaleur comprenant une boîte collectrice selon la revendication 7 et des tubes obtenus électro-soudure, pliage en plusieurs canaux ou agrafage.

## Patentansprüche

1. Kopfplatte (3) für einen Wärmetauscher, umfassend eine mit Öffnungen (7) versehene Wand (5), die dazu bestimmt ist, von Rohren (1) durchdrungen zu werden, die in einer Reihe entlang einer Längsrichtung (L) angeordnet sind, wobei:
- die Wand (5) im Querschnitt (T) ein Profil aufweist, das aus einem mittleren Abschnitt (13, 13') und zwei seitlichen Abschnitten (15) besteht,
- die seitlichen Abschnitte (15) insgesamt einer ersten Wölbung (17) mit einem ersten Krümmungsradius (R1) folgen,
- der mittlere Abschnitt (13, 13') insgesamt einer zweiten Wölbung (19) mit einem zweiten Krümmungsradius (R2) folgt, der kleiner als der erste Krümmungsradius (R1) ist,
die Kopfplatte (3) so gebogen ist, dass zwei Kanten (11) zwischen Längsumbiegungen (9) und der Wand (5) gebildet werden,
wobei die Kopfplatte **dadurch gekennzeichnet ist,**
**dass** mindestens eine der Öffnungen (7) einen Kragen (21) umfasst, der dazu bestimmt ist, einen Teil der Wand des die Wand (5) durch diese Öffnung durchdringenden Rohres (1) zu bedecken, und wobei mindestens eine der Öffnungen (7) in eine senkrecht zu den Längs- und Querrichtungen verlaufende Richtung eine längliche Projektion mit der Hauptachse TW besitzt und wobei in Bezug auf eine Ebene, die durch Längskanten (11) der Wand verläuft, die Höhe der seitlichen Abschnitte (15) H1 ist und die Höhe des mittleren Abschnitts (13) H2 ist und wobei das Verhältnis zwischen den Höhen H1, H2 und der Hauptachse TW die folgenden Ungleichungen erfüllt: $0,05 < H 1 / TW < 0,2$ $0,05 < H 2 / TW < 0,3$

2. Kopfplatte nach dem vorhergehenden Anspruch, wobei die Hauptachse TW zwischen 10 mm und 100 mm beträgt.

3. Kopfplatte nach einem der vorhergehenden Ansprüche, wobei der Kragen (21) nach außerhalb des Endbodens vorsteht.

4. Kopfplatte nach einem der vorhergehenden Ansprüche, wobei die Öffnungen um einen Abstand zwischen 5 mm und 10 mm, bevorzugt zwischen 6 mm und 8 mm beabstandet sind.

5. Kopfplatte nach einem der vorhergehenden Ansprüche, die aus einem Blech mit einer Stärke zwischen 0,7 mm und 2 mm, bevorzugt zwischen 1 mm und 1,5 mm gebildet ist.

6. Sammelkasten mit einer Kopfplatte (3) nach einem der vorhergehenden Ansprüche und einem Deckel aus Kunststoff oder Metall, der mit der Kopfplatte durch Umbördeln, Kleben, Löten oder Schweißen verbunden ist.

7. Sammelkasten nach dem vorhergehenden Anspruch, umfassend eine Nut zum Aufnehmen einer Dichtung, die zwischen der Kopfplatte und dem Deckel angeordnet ist.

8. Wärmetauscher mit einem Sammelkasten nach einem der Ansprüche 6 und 7 und Rohren, die aus einem Blech mit einer Stärke zwischen 0,1 mm und 0,5 mm, bevorzugt zwischen 0,2 mm und 0,3 mm gebildet sind.

9. Wärmetauscher mit einem Sammelkasten nach Anspruch 7 und Rohren, die durch Elektroschweißen, Biegen zu mehreren Kanälen oder Falzen erhalten werden.

## Claims

1. Header plate (3) for a heat exchanger, comprising a wall (5) provided with orifices (7), and through which tubes (1) arranged in rows in a longitudinal direction (L) are intended to pass, for which:
- said wall (5) has, in cross section (T), a profile made up of a central portion (13, 13') and of two lateral portions (15),
- the lateral portions (15) overall follow a first curve (17) with a first radius of curvature (R1),
- the central portion (13, 13') overall follows a second curve (19) with a second radius of curvature (R2), smaller than the first radius of curvature (R1),
the header plate (3) being bent to form two edges (11) between longitudinal turnups (9) and the wall (5),
the header plate being **characterized in that** at least one of the orifices (7) comprises a collar (21) intended to cover part of the wall of the tube (1) passing through the wall (5) via this orifice, and in which at least one of the orifices (7) has, in a direction perpendicular to the longitudinal and transverse directions, an oblong projection of major axis TW, and in which, with respect to a plane passing through longitudinal edges (11) of the wall, the height of the lateral portions (15) is H1 and the height of the central portion (13) is H2, and in which the ratio between the heights H1, H2 and the major axis TW satisfies the following inequalities: $0.05 < H 1 / TW < 0.2$ $0.05 < H 2 / TW < 0.3 .$

2. Header plate according to the preceding claim, in which the major axis TW is comprised between 10 mm and 100 mm.

3. Header plate according to either one of the preceding claims, in which the collar (21) projects toward the outside of the header.

4. Header plate according to any one of the preceding claims, in which the orifices are spaced apart by a spacing comprised between 5 mm and 10 mm, preferably comprised between 6 mm and 8 mm.

5. Header plate according to any one of the preceding claims, formed in a metal sheet with a thickness comprised between 0.7 mm and 2 mm, preferably between 1 mm and 1.5 mm.

6. Header tank comprising a header plate (3) according to any one of the preceding claims and a cover made of plastic or of metal, connected to the header plate by crimping, bonding, brazing or welding.

7. Header tank according to the preceding claim, comprising a groove to accommodate a gasket interposed between the header plate and the cover.

8. Heat exchanger comprising a header tank according to either of Claims 6 and 7, and tubes formed in a metal sheet with a thickness comprised between 0.1 mm and 0.5 mm, preferably between 0.2 mm and 0.3 mm.

9. Heat exchanger comprising a header tank according to Claim 7 and tubes obtained by electric arc welding, bending into several canals, or clipping.
